# EUROPÄISCHE PATENTSCHRIFT

(11) **EP 3 517 690 B1**
(45) Veröffentlichungstag und Bekanntmachung des Hinweises auf die Patenterteilung: **08.03.2023**
(21) Anmeldenummer: 18213333.0
(22) Anmeldetag: 18.12.2018
(51) Int. Cl.: E02F 3/36

(54) **ADAPTER, SCHNELLWECHSLER UND SCHNELLWECHSELSYSTEM**
ADAPTER, QUICK COUPLING AND QUICK COUPLING SYSTEM
ADAPTATEUR, DISPOSITIF DE CHANGEMENT RAPIDE ET SYSTÈME DE CHANGEMENT RAPIDE

(30) Priorität: 25.01.2018 DE 202018100423 U
(43) Veröffentlichungstag der Anmeldung: 31.07.2019
(73) Patentinhaber: OilQuick Deutschland KG, 82297 Steindorf (DE)
(72) Erfinder: Rampp, Christian, 82297 Steindorf (DE)
(74) Vertreter: Charrier Rapp & Liebau

(56) Entgegenhaltungen:
- EP-A2- 1 624 116
- DE-U1-202017 103 198
- DE-U1-202017 107 699
- FR-A1- 2 994 576

## Beschreibung

Die Erfindung betrifft einen Adapter für ein Schnellwechselsystem nach dem Oberbegriff der Anspruchs 1. Die Erfindung betrifft außerdem einen zu dem Adapter passenden Schnellwechsler und ein Schnellwechselsystem mit einem derartigen Adapter und Schnellwechsler. Ein Schnellwechsler gemäß dem Stand der Technik ist in DE20201707699U1 offenbart.

Solche Schnellwechselsysteme werden zum einfachen und bequemen Wechseln von unterschiedlichen Anbaugeräten an Baumaschinen eingesetzt. Mit derartigen Schnellwechselsystemen können z.B. Schwenklöffel, Greifer, Scheren, Verdichter, Magnete, Hydraulikhammer oder andere Anbaugeräte in wenigen Sekunden und mit hohem Sicherheitsstandard von einer Fahrerkabine aus z.B. an einem Ausleger eines Baggers an- bzw. abgekuppelt werden. Sie enthalten in der Regel einen anbaugeräteseitigen Adapter und einen an der Baumaschine angeordneten Schnellwechsler, der an einer Seite z.B. maulförmige erste Aufnahmen zur Halterung eines ersten Kopplungselements und an der anderen Seite zweite Aufnahmen mit mindestens einem zwischen einer Lösestellung und einer Verriegelungsstellung bewegbaren Verriegelungselement zur lösbaren Halterung eines zweiten Kopplungselements aufweist.

Aus der DE 20 2013 001 658 U1 ist ein Schnellwechselsystem mit einem fahrzeugseitigen Schnellwechsler und einem anbaugeräteseitigen Adapter bekannt. Der an einem Anbaugerät befestigbare Adapter weist einen Tragkörper mit zwei in einem vorgegebenen Abstand voneinander angeordneten bolzenförmigen Kopplungselementen zur Verbindung des Adapters mit einem Schnellwechsler auf. An einem der beiden bolzenförmigen Kopplungselemente ist ein Kupplungselementträger zur Halterung von adapterseitigen Kupplungselementen für eine Kupplung mit schnellwechslerseitigen Kupplungselementen befestigt. Über die an Kupplungselementträger angeordneten adapterseitigen Kupplungselemente können z.B. zur Energieversorgung des Anbaugeräts am Adapter vorgesehene Hydraulikanschlüsse beim Ankoppeln des Adapters an den Schnellwechsler automatisch mit entsprechenden Hydraulikleitungen am Schnellwechsler verbunden werden. Der Kupplungselementträger ist bei diesem Adapter über starre Verbindungsstege mit dem Kopplungselement verbunden. Um bei einer derart stabilen Befestigung die Kräfte an den Kupplungselementen beim Koppeln oder Tennen von Schnellwechsler und Adapter abzufedern und zu dämpfen, sind die Kupplungselemente bei den bekannten Schnellwechselsystemen in der Regel über Gummiringe, oder andere separate Dämpfungselemente in dem Kupplungselementträger gelagert. Diese separaten Lagerungs- bzw. Dämpfungselemente können jedoch unterschiedlich verschleißen und dadurch zu Funktionsstörungen führen.

Aufgabe der Erfindung ist es, einen Adapter, einen zu dem Adapter passenden Schnellwechsler und ein Schnellwechselsystem mit einem derartigen Adapter und Schnellwechsler zu schaffen, die eine verbesserte und unempfindlichere Verbindung ermöglichen.

Diese Aufgabe wird durch einen Adapter mit den Merkmalen des Anspruchs 1, durch einen Schnellwechsler mit den Merkmalen des Anspruchs 9 und durch ein Schnellwechselsystem mit den Merkmalen des Anspruchs 11 gelöst. Zweckmäßige Ausgestaltungen und vorteilhafte Weiterbildungen der Erfindung sind in den Unteransprüchen angegeben.

Bei dem erfindungsgemäßen Adapter ist der Kupplungselementträger über einen oder mehrere federnde Haltestege mit dem Kopplungselement verbunden. Durch den bzw. die federnden Haltestege kann der gesamte Kupplungselementträger nachgeben, wodurch die im Kupplungselementträger angeordneten Kupplungselemente auch ohne separate Dämpfungselemente gegen Stöße und dadurch bedingte Beschädigungen geschützt sind. Die federnden Haltestege ermöglichen auch einen verbesserten Dämpfungseffekt, der eine wesentlich schnellere Reaktion auf Lastwechsel ermöglicht, als dies bei den herkömmlichen separaten Dämpfungselementen möglich war. Dadurch kann auch ein gleichmäßiger Anpressdruck zwischen den Kupplungselementen erreicht werden. Außerdem können durch die federnden Haltestege auch Schwingungen gedämpft werden, die z.B. durch Öldruckwechsel in den mit den Kupplungselementen verbundenen Hydraulikleitungen erzeugt werden. Auf diese Weise können durch Schwingungen bzw. Resonanzen bedingte Schäden an den Schweißnähten, dem Kupplungselementträger oder den Kupplungselementen vermieden werden.

In einer besonders zweckmäßigen Ausführung können an dem Kupplungselementträger ein oder mehrere federnde obere Haltestege und ein oder mehrere federnde untere Haltestege angeordnet sein. Die Federwirkung der Haltestege kann auf besonders einfache und vorteilhafte Weise dadurch erreicht werden, dass die Haltestege bogenförmig ausgebildet sind.

In einer bevorzugten Ausführung weist der mindestens eine obere Haltesteg einen gegenüber dem Kupplungselementträger nach oben vorstehenden oberen Eingriffsteil zum Eingriff in eine entsprechende Ausnehmung des Schnellwechslers auf. Durch den Eingriff des Haltestegs in eine Ausnehmung des Schnellwechslers kann im gekoppelten Zustand ein seitliches Ausbrechen des Haltestegs verhindert und dadurch der Federweg des Haltestegs begrenzt werden.

Der obere Eingriffsteil des Haltestegs kann zweckmäßigerweise keilförmig ausgebildet sein und obere abgerundete oder abgeschrägte Kanten aufweisen. Dadurch kann der Eingriff des Haltestegs in die entsprechende Ausnehmung während des Kopplungsvorgangs erleichtert werden.

Ein guter Anschluss der Haltestege an dem Kopplungselement ist dadurch erreichbar, dass die federnden Haltestege an ihrer dem Kopplungselement zugewandten Seite eine an die Form des Kopplungselements angepasste Einbuchtung aufweisen.

Die Erfindung betrifft außerdem einen zu dem vorstehend beschriebenen Adapter gehörigen Schnellwechsler. Dieser weist mindestens eine Ausnehmung zum Eingriff des federnden Haltestegs auf. Dadurch kann der Federweg des mindestens einen federnden Haltestegs am Adapter begrenzt werden. Ferner betrifft die Erfindung ein Schnellwechselsystem mit einem solchen Schnellwechsler und einem vorstehend beschriebenen Adapter.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein Schnellwechselsystem mit einem Schnellwechsler und einem Adapter während eines Kupplungsvorgangs;
- **Figur 2**: das Schnellwechselsystem von Figur 1 in einer Kopplungsstellung;
- **Figur 3**: eine vergrößerte Detailansicht des Bereichs A von Figur 2;
- **Figur 4**: einen Schnellwechsler des Schnellwechselsystems von Figur 1;
- **Figur 5**: eine vergrößerte Detailansicht des Bereichs B von Figur 4;
- **Figur 6**: einen Adapter des Schnellwechselsystems von Figur 1 und
- **Figur 7**: einen Kupplungselementträger des Adapters von Figur 6.

In den Figuren 1 und 2 ist ein Schnellwechselsystem mit einem z.B. an einem Ausleger eines Baggers montierbaren Schnellwechsler 1 und einem an einem Anbaugerät befestigbaren Adapter 2 zum einfachen Wechseln von Anbaugeräten an Fahrzeugen, insbesondere Baumaschinen, während eines Kupplungsvorgangs (Figur 1) und in einer Kopplungsstellung (Figur 2) gezeigt. Mit einem derartigen Schnellwechselsystem können z.B. Schwenklöffel, Greifer, Scheren, Magnete, Verdichter, Hydraulikhammer oder andere mechanische bzw. hydraulische Anbaugeräte einfach und bequem von einer Fahrerkabine aus an einem Ausleger oder einem anderen Anbauteil eines Baufahrzeugs an- bzw. abgekuppelt werden.

Der mit dem Schnellwechsler 1 kuppelbare Adapter 2 enthält einen aus einer Grundplatte 3 und zwei Seitenteilen 4 bestehenden Tragkörper mit zwei voneinander beabstandeten Kopplungselementen 5 und 6. Die zur Verbindung mit dem Schnellwechsler 1 dienenden Kopplungselemente 5 und 6 sind zwischen den beiden zueinander parallelen, rechtwinklig zur Grundplatte 3 angeordneten und voneinander beabstandeten Seitenteilen 4 angeordnet. Bei dem gezeigten Ausführungsbeispiel ist zwischen den beiden wangenförmigen Seitenteilen 4 des Tragkörpers ein bolzenförmiges erstes Kopplungselement 5 und ein davon in einem vorgegebenen Abstand angeordnetes, bolzenförmiges zweites Kopplungselement 6 zur lösbaren Verbindung mit dem Schnellwechsler 2 vorgesehen. Die beiden bolzenförmigen Kopplungselemente 5 und 6 sind mit ihren jeweiligen Enden in entsprechende Bohrungen 7 bzw. 8 in den beiden Seitenteilen 4 des Adapters 2 eingesteckt und dort fixiert.

Der in Figur 4 gesondert dargestellte Schnellwechsler 1 weist an einer Seite erste Aufnahmen 9 zur Aufnahme und Halterung des ersten bolzenförmigen Kopplungselements 5 und an der anderen Seite zweite Aufnahmen 10 zur Aufnahme und Halterung des zweiten bolzenförmigen Kopplungselements 6 auf. In der gezeigten Ausführung enthält der Schnellwechsler 1 einen Träger 11, der an seiner hinteren Seite zwei gabel- oder klauenförmige erste Aufnahmen 9 für das erste Kopplungselement 5 und an der vorderen Seite zwei nach unten offene Aufnahmen 10 für das zweite Kopplungselement 6 enthält. An zwei an der Oberseite des Trägers 11 angeordneten parallelen Seitenteilen 12 sind außerdem durchgängige Aufnahmeöffnungen 13 für nicht dargestellte Befestigungsbolzen zur Befestigung des Schnellwechslers 1 an einem Ausleger eines Baggers oder einem Anschlussteils eines anderen Baufahrzeugs vorgesehen.

Wie aus Figur 4 hervorgeht, weisen die hier vorne angeordneten zweiten Aufnahmen 10 eine gekrümmte untere Anlagefläche 14 zur Anlage des zweiten bolzenförmigen Kopplungselements 6 auf. An den zweiten Aufnahmen 10 enthält der Träger 11 jeweils eine Führungsbohrung 15 zur Aufnahme eines hier nicht dargestellten Verriegelungselements. In dem gezeigten Ausführungsbeispiel ist in den Führungsbohrungen 15 jeweils ein hier als Verriegelungsbolzen ausgebildetes Verriegelungselement hydraulisch zwischen einer eingezogenen Lösestellung und einer ausgefahrenen Verriegelungsstellung verschiebbar angeordnet. In der ausgefahrenen Verriegelungsstellung werden die nach unten offenen zweiten Aufnahmen 10 von den bolzenförmigen Verriegelungselementen an der Unterseite geschlossen, so dass das zweite bolzenförmige Kopplungselement 6 von den beiden Verriegelungselementen untergriffen wird und der Adapter 2 am Schnellwechsler 1 gehalten werden kann.

Um den Adapter 2 an dem Schnellwechsler 1 anzukuppeln, wird der in der Regel an einem Ausleger eines Baggers angeordnete Schnellwechsler 1 zunächst so bewegt, dass das erste bolzenförmige Kopplungselement 5 am Adapter 1 gemäß Figur 1 in die klauenförmigen ersten Aufnahmen 9 auf der einen Seite des Schnellwechslers 1 eingefahren wird. Dann wird der Schnellwechsler 1 mit noch zurückgezogenen Verriegelungselementen um das erste bolzenförmige Kopplungselement 5 so geschwenkt, dass das zweite bolzenförmige Kopplungselement 6 am Adapter 2 zur Anlage an den Anlageflächen 14 der nach unten offenen Aufnahmen 10 auf der anderen Seite des Schnellwechslers 2 gelangt. Anschließend können die in den Führungsbohrungen 15 verschiebbar angeordneten, bolzenförmigen Verriegelungselemente ausgefahren werden, so dass das zweite bolzenförmige Kopplungselement 6 am Adapter 2 von den beiden bolzenförmigen Verriegelungselementen an dem Schnellwechsler 1 untergriffen und der Adapter 2 somit an dem Schnellwechsler 1 gehalten wird.

In Figur 6 ist der mit dem Schnellwechsler 1 kuppelbare Adapter 2 gezeigt. In dieser Darstellung ist erkennbar, dass an dem verriegelungsseitigen zweiten Kopplungselement 6 des Adapters 2 ein mit mehreren Öffnungen 16 und 17 versehener Kupplungselementträger 18 zur Halterung von adapterseitigen Kupplungselementen für eine Kupplung mit schnellwechslerseitigen Kupplungselementen 2 befestigt ist. Über die an Kupplungselementträger 18 angeordneten - hier nicht dargestellten - adapterseitigen Kupplungselemente können zur Energieversorgung des Anbaugeräts am Adapter 2 vorgesehene Energieanschlüsse beim Ankoppeln des Adapters 2 an den Schnellwechsler 1 automatisch mit entsprechenden Energieversorgungsleitungen am Schnellwechsler 1 verbunden werden. Dadurch kann ein Anbaugerät z.B. mit Hydraulikfluid, elektrischer Energie oder einem anderen Energieträger versorgt werden.

Der in Figur 7 vergrößert dargestellte Kupplungselementträger 18 ist parallel zum Kopplungselement 6 angeordnet und in der gezeigten Ausführung als Trägerleiste ausgeführt. In dem Kupplungselementträger 18 sind mehrere lochförmige Aufnahmen 16 und 17 für geeignete Anschlüsse bzw. Kupplungselemente vorgesehen. An dem Kupplungselementträger 18 sind federnde Haltestege 19 und 20 zur Befestigung des Kupplungselementträgers 18 am Kopplungselement 6 angeordnet. Die Federwirkung der Haltestege 19 und 20 ist z.B. durch entsprechende Dimensionierung und Formgebung der Haltestege 19 und 20 erreichbar. In der gezeigten Ausführung sind die Haltestege 19 und 20 bogenförmig ausgebildet. Dadurch kann der gesamte Kupplungselementträger 18 bei entsprechenden Belastungen nicht nur nach oben oder unten, sondern auch seitlich ausweichen. Auch in Axialrichtung der lochförmigen Aufnahmen wird eine Nachgiebigkeit erreicht.

In der Ausführung von Figur 7 sind an dem leistenförmigen Kupplungselementträger 18 zwei zueinander parallele obere Haltestege 19 und zwei zueinander parallele untere Haltestege 20 befestigt. Die beiden oberen Haltestege 19 sind in Form eines nach oben gewölbten Bogens ausgeführt und weisen einen gegenüber dem Kupplungselementträger 18 nach oben vorstehenden oberen Eingriffsteil 21 und einen von dem oberen Eingriffsteil 21 wieder nach unten ragenden vorderen Teil 22 mit einer Einbuchtung 23 zur Befestigung am Kopplungselement 6 auf. Die beiden unteren Haltestege 20 sind in Form eines nach unten gewölbten Bogens ausgebildet. Sie weisen einen gegenüber dem Kupplungselementträger 18 nach unten vorstehenden unteren Teil 24 und einen von dem unteren Teil 24 wieder nach oben ragenden vorderen Teil 25 mit einer Einbuchtung 26 zur Befestigung am Kopplungselement 6 auf. Die Form der Einbuchtungen 23 und 26 ist an die Kontur des bolzenförmigen Kopplungselements 6 angepasst. Dadurch wird eine gute Anlage zum Anschweißen der Haltestege 19 und 20 an dem Kopplungselement 6 erreicht.

Wie aus den Figuren 4 und 5 hervorgeht, weist der Träger 11 eine Begrenzungseinrichtung 27 zur Einschränkung des Federwegs der beiden oberen Haltestege 19 auf. Bei der gezeigten Ausführung wird die Begrenzungseinrichtung 27 durch Ausnehmungen 28 zur Aufnahme des oberen Eingriffsteils 21 der beiden oberen Haltestege 19 gebildet. Die beiden Ausnehmungen 28 sind derart ausgestaltet, dass sie einen definierten Freigang für die Haltestege 19 sowohl zur Seite als auch nach oben bilden. Dadurch kann ein klar definierter Federweg für die Haltestege 19 vorgegeben werden. In der gezeigten Ausführung sind die beiden Ausnehmungen als Langlöcher mit einer etwas größeren Breite als die Haltestege 19 ausgebildet. In der in Figur 3 gezeigten Kopplungsstellung greifen die beiden oberen Haltestege 19 mit ihren oberen Eingriffsteilen 21 in die entsprechenden Ausnehmungen 28 im Träger 11 des Schnellwechslers 1 ein. Um den Eingriff der oberen Haltestege 19 in die entsprechenden Ausnehmungen 28 während des Kopplungsvorgangs zu erleichtern, ist der obere Teil 21 der Haltestege keilförmig ausgeführt und weist abgerundete oder abgeschrägte Ecken 29 auf.

### Bezugszeichenliste

- 1: Schnellwechsler
- 2: Adapter
- 3: Grundplatte
- 4: Seitenteil
- 5: Erstes Kopplungselement
- 6: Zweites Kopplungselement
- 7: Bohrung
- 8: Bohrung
- 9: Erste Aufnahme
- 10: Zweite Aufnahme
- 11: Träger
- 12: Seitenteil
- 13: Aufnahmeöffnung
- 14: Anlagefläche
- 15: Führungsbohrung
- 16: Öffnung
- 17: Öffnung
- 18: Kupplungselementträger
- 19: Haltesteg
- 20: Haltesteg
- 21: Eingriffsteil
- 22: Vorderer Teil
- 23: Einbuchtung
- 24: Unterer Teil
- 25: Vorderer Teil
- 26: Einbuchtung
- 27: Begrenzungseinrichtung
- 28: Ausnehmung
- 29: Ecke

## Patentansprüche

1. Adapter (2) für ein Schnellwechselsystem zum Wechseln von Anbaugeräten an einer Baumaschine, der einen Tragkörper (3, 4) mit zwei in einem vorgegebenen Abstand voneinander angeordneten Kopplungselementen (5, 6) zur Verbindung des Adapters (2) mit einem Schnellwechsler (1) und einen an mindestens einem Kopplungselement (5, 6) über einen oder mehrere federnde obere Haltestege (19) und einen oder mehrere federnde untere Haltestege (20) befestigten Kupplungselementträger (18) enthält, **dadurch gekennzeichnet, dass** der mindestens eine federnde obere Haltesteg (19) in Form eines nach oben gewölbten Bogens ausgebildet ist und einen gegenüber dem Kupplungselementträger (18) nach oben vorstehenden oberen Eingriffsteil (21) zum Eingriff in eine entsprechende Ausnehmung (28) des Schnellwechslers (1) aufweist.

2. Adapter (2) nach Anspruch 1, **dadurch gekennzeichnet, dass** der obere Eingriffsteil (21) des federnden oberen Haltestegs (19) keilförmig ausgebildet ist und abgerundete oder abgeschrägte Ecken (29) aufweist.

3. Adapter (2) nach einem der Ansprüche 1 oder 2, **dadurch gekennzeichnet, dass** der mindestens eine federnde untere Haltesteg (20) in Form eines nach unten gewölbten Bogens ausgebildet ist.

4. Adapter (2) nach einem der Ansprüche 1 bis 3, **dadurch gekennzeichnet, dass** die federnden oberen und unteren Haltestege (19, 20) an ihrer dem Kopplungselement (5) zugewandten Seite eine an die Form des Kopplungselements (5) angepasste Einbuchtung aufweisen.

5. Schnellwechsler (1) zum Ankoppeln eines Adapters (2), der einen Tragkörper (3, 4) mit zwei in einem vorgegebenen Abstand voneinander angeordneten Kopplungselementen (5, 6) zur Verbindung des Adapters (2) mit dem Schnellwechsler (1) und einen an mindestens einem Kopplungselement (5, 6) über einen oder mehrere federnde obere Haltestege (19) und einen oder mehrere federnde untere Haltestege (20) befestigten Kupplungselementträger (18) enthält,, wobei der Schnellwechsler (1) einen Träger (11) mit ersten Aufnahmen (9) zur Aufnahme des adapterseitigen ersten Kopplungselements (5) und zweiten Aufnahmen (10) zur Aufnahme des adapterseitigen zweiten Kopplungselements (6) enthält, **dadurch gekennzeichnet, dass** der Träger (11) mindestens eine als Langloch ausgeführte Ausnehmung (28) zum Eingriff eines gegenüber dem Kupplungselementträger (18) nach oben vorstehenden oberen Eingriffsteils (21) an dem in Form eines nach oben gewölbten Bogens ausgebildeten federnden oberen Haltestegs (19)aufweist.

6. Schnellwechsler (1) nach Anspruch 5, **dadurch gekennzeichnet, dass** durch die mindestens eine Ausnehmung (28) eine Begrenzungseinrichtung (27) zur Einschränkung des Federwegs des mindestens einen oberen Haltestegs (19) gebildet wird.

7. Schnellwechselsystem mit einem Schnellwechsler (1) und einem mit dem Schnellwechsler (1) kuppelbaren Adapter (2), **dadurch gekennzeichnet, dass** der Schnellwechsler (1) nach einem der Ansprüche 5 oder 6 und der Adapter (2) nach einem der Ansprüche 1 bis 4 ausgebildet ist.

## Claims

1. Adapter (2) for a quick coupler system for changing attachments on a construction machine, comprising a supporting body (3, 4) with two coupling elements (5, 6) arranged at a predetermined distance from each other for connecting the adapter (2) to a quick coupler (1) and a coupling element carrier (18) attached to at least one coupling element (5, 6) via one or more resilient upper support bars (19) and one or more resilient lower support bars (20), **characterized in that** the at least one resilient upper support bar (19) is designed in the form of an upwardly curved arc and has an upper engagement part (21) projecting upwardly relative to the coupling element carrier (18) for engagement in a corresponding recess (28) of the quick coupler (1).

2. Adapter (2) according to claim 1, **characterized in that** the upper engagement part (21) of the resilient upper support bar (19) is wedge-shaped and has rounded or chamfered corners (29).

3. Adapter (2) according to one of claims 1 or 2, **characterized in that** the at least one resilient lower support bar (20) is formed in the shape of a downwardly curved arc.

4. Adapter (2) according to one of claims 1 to 3, **characterized in that** the resilient upper and lower support bars (19, 20) have an indentation adapted to the shape of the coupling element (5) on their side facing the coupling element (5).

5. Quick coupler (1) for coupling an adapter (2), which comprises a supporting body (3, 4) with two coupling elements (5, 6) arranged at a predetermined distance from one another for connecting the adapter (2) to the quick coupler (1) and a coupling element carrier (18) fastened to at least one coupling element (5, 6) via one or more resilient upper support bars (19) and one or more resilient lower support bars (20), the quick coupler (1) comprising a carrier (11) with first receptacles (9) for receiving the adapter-side first coupling element (5) and second receptacles (10) for receiving the adapter-side second coupling element (6), **characterized in that** the carrier (11) has at least one recess (28), designed as an elongated hole, for engagement of an upper engagement part (21), which projects upwards with respect to the coupling element carrier (18), on the resilient upper support bar (19), which is designed in the form of an upwardly curved arc.

6. Quick coupler (1) according to claim 5, **characterized in that** a limiting device (27) for limiting the spring excursion of the at least one upper support bar (19) is formed by the at least one recess (28).

7. Quick coupler system with a quick coupler (1) and an adapter (2) which can be coupled to the quick coupler (1), **characterized in that** the quick coupler (1) is designed according to one of claims 5 or 6 and the adapter (2) according to one of claims 1 to 4.

## Revendications

1. Adaptateur (2) pour un système de changement rapide pour changer des équipements rapportés sur un engin de construction, qui contient un corps porteur (3, 4) avec deux éléments de couplage (5, 6) disposés à une distance prédéfinie l'un de l'autre, destinés à relier l'adaptateur (2) à un élément de changement rapide (1) et un support d'élément d'attelage (18) fixé sur au moins un élément de couplage (5, 6) par l'intermédiaire d'une ou de plusieurs entretoises de maintien supérieures (19) sur ressorts et d'une ou de plusieurs entretoises de maintien inférieures (20) sur ressorts, **caractérisé en ce que** l'au moins une entretoise de maintien supérieure (19) sur ressorts est réalisée sous la forme d'un arc bombé vers le haut et présente une partie de prise supérieure (21) faisant saillie vers le haut par rapport au support d'élément d'attelage (18), destinée à venir en prise avec un évidement (28) correspondant de l'élément de changement rapide (1).

2. Adaptateur (2) selon la revendication 1, **caractérisé en ce que** la partie de prise supérieure (21) de l'entretoise de maintien supérieure (19) sur ressorts est réalisée en forme de coin et présente des angles (29) arrondis ou chanfreinés.

3. Adaptateur (2) selon l'une quelconque des revendications 1 ou 2, **caractérisé en ce que** l'au moins une entretoise de maintien inférieure (20) sur ressorts est réalisée sous la forme d'un arc bombé vers le bas.

4. Adaptateur (2) selon l'une quelconque des revendications 1 à 3, **caractérisé en ce que** les entretoises de maintien supérieure et inférieure (19, 20) sur ressorts présentent, sur leur côté tourné vers l'élément de couplage (5), une échancrure adaptée à la forme de l'élément de couplage (5).

5. Elément de changement rapide (1) destiné à accoupler un adaptateur (2), qui contient un corps porteur (3, 4) avec deux éléments de couplage (5, 6) disposés à une distance prédéfinie l'un de l'autre, destiné à relier l'adaptateur (2) à l'élément de changement rapide (1) et un support d'élément d'attelage (18) fixé sur au moins un élément de couplage (5, 6) par l'intermédiaire d'une ou de plusieurs entretoises de maintien supérieures (19) sur ressorts et d'une ou de plusieurs entretoises de maintien inférieures (20) sur ressorts, dans lequel l'élément de changement rapide (1) contient un support (11) avec des premiers logements (9) pour loger le premier élément de couplage (5) côté adaptateur et des seconds logements (10) pour loger le second élément de couplage (6) côté adaptateur, **caractérisé en ce que** le support (11) présente au moins un évidement (28) réalisé en tant que trou oblong, destiné à amener en prise une partie de prise supérieure (21) faisant saillie vers le haut par rapport au support d'élément d'attelage (18) sur l'entretoise de maintien supérieure (19) sur ressorts réalisée sous la forme d'un arc bombé vers le haut.

6. Elément de changement rapide (1) selon la revendication 5, **caractérisé en ce qu'**un dispositif de limitation (27) destiné à restreindre le trajet de déplacement sous l'effet du ressort de l'au moins une entretoise de maintien supérieure (19) est formé par l'au moins un évidement (28).

7. Système de changement rapide avec un élément de changement rapide (1) et un adaptateur (2) pouvant être attelé à l'élément de changement rapide (1), **caractérisé en ce que** l'élément de changement rapide (1) est réalisé selon l'une quelconque des revendications 5 ou 6 et l'adaptateur (2) est réalisé selon l'une quelconque des revendications 1 à 4.
